# EUROPÄISCHE PATENTSCHRIFT

(11) **EP 2 788 277 B1**
(45) Veröffentlichungstag und Bekanntmachung des Hinweises auf die Patenterteilung: **11.07.2018**
(21) Anmeldenummer: 12806387.2
(22) Anmeldetag: 07.12.2012
(51) Int. Cl.: B67D 7/42, G09F 3/20

(54) **KRAFTSTOFFFÜLLPISTOLE MIT WERBEBILDSCHIRM UND ENERGIEVERSORGUNG**
FUEL FILLER GUN WITH ADVERTISEMENT DISPLAY SCREEN AND ENERGY SUPPLY
PISTOLET À CARBURANT POURVU D'UN ÉCRAN PUBLICITAIRE ET D'UNE ALIMENTATION EN ÉNERGIE

(30) Priorität: 08.12.2011 DE 102011056173
(43) Veröffentlichungstag der Anmeldung: 15.10.2014
(73) Patentinhaber: Alvern Media GmbH, 20148 Hamburg (DE)
(72) Erfinder: HERP, Arnold, Dr., 91096 Möhrendorf (DE); STRASBURGER, Jörg Peter, Dr., 20249 Hamburg (DE); WUCHERPFENNIG, Sven, 22297 Hamburg (DE)
(74) Vertreter: Viering, Jentschura & Partner mbB Patent- und Rechtsanwälte
(86) Internationale Anmeldenummer: PCT/EP2012/074822
(87) Internationale Veröffentlichungsnummer: WO 2013/083792

(56) Entgegenhaltungen:
- EP-A1- 0 989 092
- EP-A1- 2 369 307
- US-B1- 6 374 870
- US-B1- 6 648 031
- US-B1- 6 783 028

## Beschreibung

Verschiedene Ausführungsformen betreffen eine Vorrichtung für eine Einfüllpistole einer Kraftstoffpumpe, eine Einfüllpistole einer Kraftstoffpumpe, ein Verfahren zum Steuern einer Vorrichtung für eine Einfüllpistole einer Kraftstoffpumpe und ein Verfahren zum Steuern einer Einfüllpistole einer Kraftstoffpumpe.

Einfüllpistolen von Kraftstoffpumpen, beispielsweise an Tankstellen, sind oft mit statischen Informationsanzeigen, beispielsweise mit auf Papier gedruckter Werbung, ausgestattet.

Die bisher an der Zapfpistole angebrachte Werbung wird in der Regel nur unterbewusst wahrgenommen. Dieser Nachteil soll durch verschiedene Ausführungsformen beseitigt werden. Gemäß verschiedener Ausführungsformen kann gezielt vor und während des Tankvorganges durch geeignete Aktoren die Aufmerksamkeit auf die Werbefläche gelenkt werden, und es können durch Konditionierung Assoziationen ausgelöst werden.

US 6 374 870 B1 zeigt eine Zapfpistole mit einem Display, das mittels einer aufladbaren Batterie der Zapfpistole betreibbar ist, wobei die aufladbare Batterie mittels einer Adaptereinheit einer Zapfsäule induktiv aufladbar ist.

EP 0 989 092 A1 zeigt eine Zapfpistole mit einer Anzeigeeinheiten, insbesondere einem graphikfähigen LCD-Display, wobei die Energieversorgung der Anzeigeeinheit mittels eines in einen Zapfschlauch integrierten Stromversorgungskabels, mittels eines Speichers, beispielsweise eines Akkumulators oder eines Kondensators hoher Kapazität, der beispielsweise induktiv geladen werden kann, oder mittels eines integrierten Photosensors erfolgt.

EP 2 369 307 A1 zeigt eine Zapfpistole mit einer Turbine, die einen Magneten aufweist und die funktional mit einem in der Zapfpistole ortsfesten Sensor gekoppelt ist, wobei mittels des Sensors eine Menge an Flüssigkeit erfassbar ist, die mittels der Zapfpistole gezapft wird.

US 6 783 028 B1 zeigt eine Zapfpistole mit einem Anzeigeelement, das mittels einer Batterie oder mittels einer Solarzelle betrieben werden kann.

US 6 648 031 B1 zeigt eine Zapfpistole mit einer Anzeigevorrichtung, die mittels einer Batterie betrieben werden kann.

Der Erfindung liegt das Problem zugrunde, elektrische Energie zur Verfügung zu stellen, um Informationsanzeigen an Einfüllpistolen von Kraftstoffpumpen dynamisch zu gestalten, beispielsweise mit Beleuchtung, Tonausgabe, Bildausgabe oder Videoausgabe.

Das Problem wird durch eine Vorrichtung, eine Einfüllpistole und Verfahren gemäß den unabhängigen Patentansprüchen gelöst.

Weiterbildungen ergeben sich aus den abhängigen Ansprüchen.

In einer Ausführungsform wird eine Vorrichtung für eine Einfüllpistole einer Kraftstoffpumpe bereitgestellt. Die Vorrichtung weist eine Sensorvorrichtung auf, eingerichtet zum Erkennen eines Tankvorgangs der Einfüllpistole (in anderen Worten: zum Erkennen, dass ein Tankvorgang in Kürze beginnt, im Gange oder beendet ist, beispielsweise durch Erkennen, dass ein Kraftfahrzeug nahe an die Zapfsäule gefahren ist, oder dass sich eine Person der Zapfpistole nähert oder dass die Zapfpistole aus ihrer Halterung in der Zapfsäule entnommen worden ist). Die Vorrichtung weist ferner eine Wiedergabevorrichtung auf, eingerichtet zum Wiedergeben von Information. Die Vorrichtung weist ferner eine elektrische Energiequelle auf, eingerichtet zum, basierend auf dem Erkennen des Tankvorgangs, Versorgen der Wiedergabevorrichtung mit elektrischer Energie.

Die elektrische Energiequelle ist eingerichtet, um Energy Harvesting (deutsch: Energie-Ernten) auszuführen. Das bedeutet, dass die elektrische Energiequelle Energie (beispielsweise eine kleine Energiemenge), die in der Umgebung der Vorrichtung vorhanden ist, in elektrische Energie umwandelt.

Die elektrische Energiequelle enthält eine Induktionsvorrichtung, die eingerichtet ist zum Induzieren einer Spannung durch einen Magneten in einer Turbine innerhalb der Einfüllpistole, beispielsweise durch sich drehende Magneten einer durch Kraftstoff angetriebenen Turbine innerhalb der Einfüllpistole. Die durch die sich drehenden Magneten innerhalb der Kraftstoffzuleitung erzeugte Energie (Spannung/Strom) kann drahtlos durch Spulen außerhalb der Kraftstoffleitung abgeleitet werden (Generatorprinzip).

Die elektrische Energiequelle kann einen Kontakt enthalten, der eingerichtet sein kann zum Empfangen von Energie aus dem Inneren der Zapfpistole.

Die elektrische Energiequelle kann eine Batterie enthalten.

Die elektrische Energiequelle kann einen Akkumulator enthalten.

Gemäß verschiedenen Ausführungsformen kann der Akkumulator in einer Zapfsäule, in der die Zapfpistole eingehängt werden kann, geladen werden.

Die elektrische Energiequelle kann einen Kondensator enthalten.

Die elektrische Energiequelle kann eine Solarzelle.

Die elektrische Energiequelle kann eine Energiegewinnungsvorrichtung enthalten. Die Energiegewinnungsvorrichtung kann eingerichtet sein zum Gewinnen von elektrischer Energie aus einer Bewegung eines Bedieners der Einfüllpistole.

Die elektrische Energiequelle kann ein Automatikuhrwerk enthalten.

Die elektrische Energiequelle kann ein Piezoelektrikelement enthalten.

Die elektrische Energiequelle kann ein Thermoelektrikelement enthalten.

Die elektrische Energiequelle kann eine Brennstoffzelle enthalten.

Die Vorrichtung kann ferner enthalten einen Energiespeicher, wie er weiter unten detaillierter beschrieben ist.

Die Vorrichtung kann ferner enthalten eine Steuervorrichtung, wie sie weiter unten detaillierter beschrieben ist.

Die Vorrichtung kann ferner enthalten eine Schnittstelle, wie sie weiter unten detaillierter beschrieben ist.

Die Vorrichtung kann ferner enthalten einen Datenspeicher, wie er weiter unten detaillierter beschrieben ist.

Der Energiespeicher kann eingerichtet sein zum Speichern von elektrischer Energie.

Der Energiespeicher kann eine Brennstoffzelle, eine Batterie, einen Akkumulator (kurz: Akku), und/ oder eine Kapazität enthalten.

Die Steuervorrichtung kann eingerichtet sein zum, basierend auf dem Erkennen des Tankvorgangs, Steuern des Versorgens der Wiedergabevorrichtung mit elektrischer Energie.

Die Steuervorrichtung kann eingerichtet sein zum Steuern des Versorgens der Wiedergabevorrichtung mit elektrischer Energie, so dass die Wiedergabevorrichtung vor einem Beginn des erkannten Tankvorgangs mit elektrischer Energie versorgt wird.

Die Steuervorrichtung kann eingerichtet sein zum Steuern des Versorgens der Wiedergabevorrichtung mit elektrischer Energie während des erkannten Tankvorgangs.

Die Steuervorrichtung kann eingerichtet sein zum Steuern des Versorgens der Wiedergabevorrichtung mit elektrischer Energie, so dass die Wiedergabevorrichtung über einen vorgegebenen Zeitraum nach einem Ende des erkannten Tankvorgangs hinweg mit elektrischer Energie versorgt wird.

Die Steuervorrichtung kann eine programmierbare Logik enthalten oder sein.

Die Steuervorrichtung kann eine FPGA (Field Programmable Gate Array; deutsch: Feld programmierbare Gatter-Anordnung) enthalten oder sein.

Die Steuervorrichtung kann eine PAL (Programmable Array Logic; deutsch: programmierbare Anordnungslogik) enthalten oder sein.

Die Steuervorrichtung kann einen Mikrocontroller enthalten oder ein Mikrocontroller sein.

Die Schnittstelle kann eingerichtet sein zum Empfangen von Daten.

Die Daten können die Information enthalten oder sein.

Die Daten können Steuerinformation für die Steuervorrichtung enthalten oder sein.

Die Schnittstelle kann eingerichtet sein zum Empfangen der Daten mittels serieller Übertragung.

Die Schnittstelle kann eingerichtet sein zum Empfangen der Daten mittels kabelgebundener Übertragung.

Die Schnittstelle kann eingerichtet sein zum Empfangen der Daten mittels paralleler Übertragung.

Die Schnittstelle kann eingerichtet sein zum Empfangen der Daten mittels Ethernet.

Die Schnittstelle kann eingerichtet sein zum Empfangen der Daten mittels USB (Universal Serial Bus; deutsch: universeller serieller Bus).

Die Schnittstelle kann eingerichtet sein zum Empfangen der Daten mittels FireWire (deutsch: Feuerdraht).

Die Schnittstelle kann eingerichtet sein zum Empfangen der Daten mittels Thunderbolt (deutsch: Donnerkeil), I^2C (I Quadrat C), SPI (Serial Peripheral Interface, deutsch: serielle periphere Schnittstelle) und/oder RS232.

Die Schnittstelle kann eingerichtet sein zum Empfangen der Daten mittels drahtloser Übertragung.

Die Schnittstelle kann eingerichtet sein zum Empfangen der Daten mittels WLAN (Wireless Local Area Network; deutsch: drahtloses lokales Netzwerk).

Die Schnittstelle kann eingerichtet sein zum Empfangen der Daten mittels Bluetooth (deutsch: Blauzahn).

Die Schnittstelle kann eingerichtet sein zum Empfangen der Daten mittels Infrarotdatenübertragung.

Die Schnittstelle kann eingerichtet sein zum Empfangen der Daten mittels Mobilfunk.

Der Datenspeicher kann eingerichtet sein zum Speichern von Daten.

Die gespeicherten Daten können über die Schnittstelle empfangene Daten sein.

Die Daten können die Information enthalten oder sein.

Die Daten können Steuerinformation für die Steuervorrichtung enthalten oder sein.

Der Datenspeicher kann ein EPROM (Erasable Programmable Read-Only Memory; deutsch: löschbarer programmierbarer Nur-Lese-Speicher) enthalten oder sein.

Der Datenspeicher ein EEPROM (Electrically Erasable Programmable Read-Only Memory; deutsch: elektrisch löschbarer programmierbarer Nur-Lese-Speicher) enthalten oder sein.

Der Datenspeicher kann ein Flash-Speicher (deutsch: Blitz-Speicher) enthalten oder sein.

Der Datenspeicher kann fest eingebaut oder wechselbar sein. Sofern er wechselbar ausgeprägt ist, dient er auch als Schnittstelle zum Austausch von Daten.

Die Vorrichtung kann ferner enthalten einen Wasserschutz (nicht gezeigt), eingerichtet zum Schützen der Vorrichtung vor Wasser, beispielsweise vor Spritzwasser (beispielsweise vom Reinigen einer Fensterscheibe eines Fahrzeugs) oder vor Regenwasser.

Die Vorrichtung kann ferner enthalten eine elektrische Abschirmung oder eine magnetische Abschirmung, eingerichtet zum Vermeiden oder Reduzieren von elektrischer und/ oder magnetischer Wechselwirkung nach Außerhalb der Vorrichtung.

Die Sensorvorrichtung kann einen Schocksensor enthalten oder ein Schocksensor sein.

Die Sensorvorrichtung kann einen Beschleunigungssensor enthalten oder ein Beschleunigungssensor sein.

Die Sensorvorrichtung kann einen Lichtsensor enthalten oder ein Lichtsensor sein.

Die Sensorvorrichtung kann einen Abstandssensor enthalten oder ein Abstandssensor sein.

Die Sensorvorrichtung kann einen Berührungssensor enthalten oder ein Berührungssensor sein.

Der Berührungssensor kann einen kapazitiven Berührungssensor enthalten oder ein kapazitiver Berührungssensor sein.

Der Berührungssensor kann einen induktiven Berührungssensor enthalten oder ein induktiver Berührungssensor sein.

Die Sensorvorrichtung kann einen Geräuschsensor (beispielsweise ein Mikrophon) enthalten oder ein Geräuschsensor sein.

Die Sensorvorrichtung kann einen Bewegungsmelder enthalten oder ein Bewegungsmelder sein.

Die Sensorvorrichtung kann einen Temperatursensor enthalten oder ein Temperatursensor sein.

Die Sensorvorrichtung kann einen Drucksensor enthalten oder ein Drucksensor sein.

Die Sensorvorrichtung kann einen Lagesensor enthalten oder ein Lagesensor sein.

Die Sensorvorrichtung kann ein Gyroskop enthalten oder sein.

Die Wiedergabevorrichtung kann einen Lautsprecher enthalten oder ein Lautsprecher sein.

Die Wiedergabevorrichtung kann eine Leuchtdiode enthalten oder sein.

Die Wiedergabevorrichtung kann eine Mehrzahl von Leuchtdioden enthalten oder sein.

Die Wiedergabevorrichtung kann eine Leuchtdiode und einen Lichtwellenleiter enthalten oder eine Leuchtdiode und ein Lichtwellenleiter sein.

Die Wiedergabevorrichtung kann eine Leuchtdiode und eine Mehrzahl von Lichtwellenleitern enthalten oder sein.

Die Wiedergabevorrichtung kann eine Mehrzahl von Leuchtdioden und eine Mehrzahl von Lichtwellenleitern enthalten oder sein.

Die Wiedergabevorrichtung kann Leuchtfolie enthalten oder sein.

Die Wiedergabevorrichtung kann eine Anzeige (englisch: Display) enthalten oder sein.

Die Wiedergabevorrichtung kann einen mechanischen Aktuator enthalten oder ein mechanischer Aktuator sein.

Die Wiedergabevorrichtung kann einen Vibrationsmotor enthalten oder ein Vibrationsmotor sein.

Die Wiedergabevorrichtung kann einen Duftgenerator enthalten oder ein Duftgenerator sein.

Die Information kann Klanginformation enthalten oder sein.

Die Klanginformation kann Sprache enthalten oder sein.

Die Klanginformation kann Musik enthalten oder sein.

Die Information kann ein Blinkmuster enthalten oder sein.

Die Information kann ein Bild enthalten oder sein.

Die Information kann ein Foto enthalten oder sein.

Die Information kann ein Video enthalten oder sein.

Die Information kann einen mechanischen Rhythmus enthalten oder ein mechanischer Rhythmus sein.

Gemäß einer Ausführungsform wird eine Einfüllpistole einer Kraftstoffpumpe mit der im Vorhergehenden erläuterten Vorrichtung bereitgestellt.
Gemäß einer Ausführungsform wird ein Verfahren zum Steuern der Vorrichtung für die Einfüllpistole der Kraftstoffpumpe bereitgestellt. Das Verfahren weist auf: Erkennen eines Tankvorgangs der Einfüllpistole; Wiedergeben von Information mittels der Wiedergabevorrichtung; und Versorgen, basierend auf dem Erkennen des Tankvorgangs, der Wiedergabevorrichtung mit elektrischer Energie, mittels der elektrischen Energiequelle, die die Induktionsvorrichtung, eingerichtet zum Induzieren einer Spannung durch den Magneten in der Turbine in der Einfüllpistole, aufweist.

Gemäß einer Ausführungsform wird mittels des Verfahrens die Einfüllpistole der Kraftstoffpumpe gesteuert.

Ausführungsbeispiele der Erfindung sind in den Figuren dargestellt und werden im Folgenden näher erläutert.

Es zeigen
- Figur 1: eine Vorrichtung gemäß einem Ausführungsbeispiel;
- Figur 2: eine Vorrichtung gemäß einem Ausführungsbeispiel;
- Figur 3: ein Flussdiagramm, das ein Verfahren gemäß einem Ausführungsbeispiel darstellt;
- Figur 4: eine Vorrichtung gemäß einem Ausführungsbeispiel;
- Figur 5: ein Flussdiagramm, das einen Tankvorgang gemäß einem Ausführungsbeispiel darstellt;
- Figur 6: eine Turbine gemäß einem Ausführungsbeispiel;
- Figur 7: eine Turbine gemäß einem Ausführungsbeispiel; und
- Figur 8: eine Einfüllpistole gemäß einem Ausführungsbeispiel.

Im Rahmen dieser Beschreibung werden die Begriffe "verbunden", "angeschlossen" sowie "gekoppelt" verwendet zum Beschreiben sowohl einer direkten als auch einer indirekten Verbindung, eines direkten oder indirekten Anschlusses sowie einer direkten oder indirekten Kopplung. In den Figuren werden identische oder ähnliche Elemente mit identischen Bezugszeichen versehen, soweit dies zweckmäßig ist.

Es werden Ausführungsformen einer Vorrichtung und Ausführungsformen einer Einfüllpistole beschrieben. Es wird verstanden werden, dass Merkmale der Vorrichtung analog für die Einfüllpistole gelten können und umgekehrt. Ebenso wird verstanden werden, dass Merkmale, die für eine Vorrichtung oder eine Einfüllpistole beschrieben werden, ebenso für ein entsprechendes Verfahren gelten können und umgekehrt.

Im Folgenden werden die Ausdrücke "Einfüllpistole" und "Zapfpistole" gleichbedeutend verwendet.

**FIG. 1** zeigt eine Vorrichtung 100 gemäß einem Ausführungsbeispiel. Die Vorrichtung 100 ist an einer Einfüllpistole einer Kraftstoffpumpe (nicht gezeigt) anbringbar. Die Vorrichtung 100 enthält eine Sensorvorrichtung 102, eingerichtet zum Erkennen eines Tankvorgangs der Einfüllpistole. Die Vorrichtung 100 enthält ferner eine Wiedergabevorrichtung 104, eingerichtet zum Wiedergeben von Information. Die Vorrichtung 100 enthält ferner eine elektrische Energiequelle 106, eingerichtet zum Versorgen, basierend auf dem Erkennen des Tankvorgangs, der Wiedergabevorrichtung mit elektrischer Energie. Die Sensorvorrichtung 102, die Wiedergabevorrichtung 104 und die Energiequelle 106 können verbunden sein, beispielsweise mittels einer Leitung, beispielsweise einem Kabel, oder jeder anderen Verbindung 108, die ein Übertragen von Information und/ oder elektrischer Energie erlaubt.

Unter einem Tankvorgang kann verstanden werden ein Vorgang, während dem Kraftstoff durch die Einfüllpistole fließt.

Die Vorrichtung 100 kann dazu dienen, die Aufmerksamkeit einer tankenden Person durch optische und/oder akustische Reize auf einen gewünschten Bereich zu lenken.

Die elektrische Energiequelle 106 ist eingerichtet, um Energy Harvesting (deutsch: Energie-Ernten) auszuführen. Das bedeutet, dass die elektrische Energiequelle Energie (beispielsweise eine kleine Energiemenge), die in der Umgebung der Vorrichtung vorhanden ist, in elektrische Energie umwandelt.

Die elektrische Energiequelle 106 enthält eine Induktionsvorrichtung, die eingerichtet ist zum Induzieren einer Spannung durch einen Magneten in einer Turbine in der Einfüllpistole.

Die elektrische Energiequelle 106 kann Spulen enthalten, die eingerichtet sein können zum Empfangen von Energie aus dem Inneren der Zapfpistole.

Die elektrische Energiequelle 106 kann einen Kontakt enthalten, der eingerichtet sein kann zum Empfangen von Energie aus dem Inneren der Zapfpistole.

Die elektrische Energiequelle 106 kann eine Batterie enthalten.

Die elektrische Energiequelle 106 kann einen Akkumulator enthalten.

Gemäß verschiedenen Ausführungsformen kann der Akkumulator in einer Zapfsäule, in der die Zapfpistole eingehängt werden kann, geladen werden.

Die elektrische Energiequelle 106 kann einen Kondensator enthalten.

Die elektrische Energiequelle 106 kann eine Solarzelle enthalten.

Die elektrische Energiequelle 106 kann eine Energiegewinnungsvorrichtung enthalten. Die Energiegewinnungsvorrichtung kann eingerichtet sein zum Gewinnen von elektrischer Energie aus einer Bewegung eines Bedieners der Einfüllpistole.

Die elektrische Energiequelle 106 kann ein Automatikuhrwerk enthalten.

Die elektrische Energiequelle 106 kann ein Piezoelektrikelement enthalten.

Die elektrische Energiequelle 106 kann ein Thermoelektrikelement.

Die elektrische Energiequelle 106 kann eine Brennstoffzelle enthalten.

**FIG. 2** zeigt eine Vorrichtung 200 gemäß einem Ausführungsbeispiel. Die Vorrichtung 200 ist, ähnlich wie die Vorrichtung 100 aus FIG. 1, an einer Einfüllpistole einer Kraftstoffpumpe (nicht gezeigt) anbringbar. Die Vorrichtung 200 enthält, ähnlich wie die Vorrichtung 100 aus FIG. 1, eine Sensorvorrichtung 102, eingerichtet zum Erkennen eines Tankvorgangs der Einfüllpistole. Die Vorrichtung 200 enthält ferner, ähnlich wie die Vorrichtung 100 aus FIG. 1, eine Wiedergabevorrichtung 104, eingerichtet zum Wiedergeben von Information. Die Vorrichtung 200 enthält ferner, ähnlich wie die Vorrichtung 100 aus FIG. 1, eine elektrische Energiequelle 106, eingerichtet zum, basierend auf dem Erkennen des Tankvorgangs, Versorgen der Wiedergabevorrichtung mit elektrischer Energie. Die Vorrichtung 200 kann ferner enthalten einen Energiespeicher 202, wie er weiter unten detaillierter beschrieben ist. Die Vorrichtung 200 kann ferner enthalten eine Steuervorrichtung 204, wie sie weiter unten detaillierter beschrieben ist. Die Vorrichtung 200 kann ferner enthalten eine Schnittstelle 206, wie sie weiter unten detaillierter beschrieben ist. Die Vorrichtung 200 kann ferner enthalten einen Datenspeicher 208, wie er weiter unten detaillierter beschrieben ist. Die Sensorvorrichtung 102, die Wiedergabevorrichtung 104, die Energiequelle 106, der Energiespeicher 202, die Steuervorrichtung 204, die Schnittstelle 206 und der Datenspeicher 208 können verbunden sein, beispielsweise mittels einer Leitung, beispielsweise einem Kabel, oder jeder anderen Verbindung 210, die ein Übertragen von Information und/ oder elektrischer Energie erlaubt.

Der Energiespeicher 202 kann eingerichtet sein zum Speichern von elektrischer Energie.

Der Energiespeicher 202 kann eine Brennstoffzelle, eine Batterie, einen Akkumulator (kurz: Akku), und/ oder eine Kapazität enthalten.

Die Steuervorrichtung 204 kann eingerichtet sein zum, basierend auf dem Erkennen des Tankvorgangs, Steuern des Versorgens der Wiedergabevorrichtung 104 mit elektrischer Energie.

Die Steuervorrichtung 204 kann eingerichtet sein zum Steuern des Versorgens der Wiedergabevorrichtung 104 mit elektrischer Energie, so dass die Wiedergabevorrichtung 104 vor einem Beginn des erkannten Tankvorgangs mit elektrischer Energie versorgt wird.

Die Steuervorrichtung 204 kann eingerichtet sein zum Steuern des Versorgens der Wiedergabevorrichtung 104 mit elektrischer Energie während des erkannten Tankvorgangs.

Die Steuervorrichtung 204 kann eingerichtet sein zum Steuern des Versorgens der Wiedergabevorrichtung 104 mit elektrischer Energie, so dass die Wiedergabevorrichtung 104 über einen vorgegebenen Zeitraum nach einem Ende des erkannten Tankvorgangs hinweg mit elektrischer Energie versorgt wird.

Die Steuervorrichtung 204 kann eine programmierbare Logik enthalten oder sein.

Die Steuervorrichtung 204 kann eine FPGA (Field Programmable Gate Array; deutsch: Feld programmierbare Gatter-Anordnung) enthalten oder sein.

Die Steuervorrichtung 204 kann eine PAL (Programmable Array Logic; deutsch: programmierbare Anordnungslogik) enthalten oder sein.

Die Steuervorrichtung 204 kann einen Mikrocontroller enthalten oder ein Mikrocontroller sein.

Die Schnittstelle 206 kann eingerichtet sein zum Empfangen von Daten.

Die Daten können die Information enthalten oder sein.

Die Daten können Steuerinformation für die Steuervorrichtung 204 enthalten oder sein.

Die Schnittstelle 206 kann eine drahtgebundene Schnittstelle, beispielsweise eine serielle Schnittstelle oder eine parallele Schnittstelle, eine drahtlose Schnittstelle oder eine mechanische Schnittstelle (beispielsweise durch einen Austausch eines Speichermediums) sein.

Die Schnittstelle 206 kann eingerichtet sein zum Empfangen der Daten mittels serieller Übertragung.

Die Schnittstelle 206 kann eingerichtet sein zum Empfangen der Daten mittels paralleler Übertragung.

Die Schnittstelle 206 kann eingerichtet sein zum Empfangen der Daten mittels kabelgebundener Übertragung.

Die Schnittstelle 206 kann eingerichtet sein zum Empfangen der Daten mittels Ethernet.

Die Schnittstelle 206 kann eingerichtet sein zum Empfangen der Daten mittels USB (Universal Serial Bus; deutsch: universeller serieller Bus).

Die Schnittstelle 206 kann eingerichtet sein zum Empfangen der Daten mittels FireWire (deutsch: Feuerdraht).

Die Schnittstelle 206 kann eingerichtet sein zum Empfangen der Daten mittels Thunderbolt.
Die Schnittstelle 206 kann eingerichtet sein zum Empfangen der Daten mittels drahtloser Übertragung.

Die Schnittstelle 206 kann eingerichtet sein zum Empfangen der Daten mittels WLAN (Wireless Local Area Network; deutsch: drahtloses lokales Netzwerk).

Die Schnittstelle 206 kann eingerichtet sein zum Empfangen der Daten mittels Bluetooth.

Die Schnittstelle 206 kann eingerichtet sein zum Empfangen der Daten mittels Infrarotdatenübertragung.

Die Schnittstelle 206 kann eingerichtet sein zum Empfangen der Daten mittels Mobilfunk.

Der Datenspeicher 208 kann eingerichtet sein zum Speichern von Daten.

Der Datenspeicher 208 kann auch eingerichtet sein als Schnittstelle zum Austausch von Daten.

Die gespeicherten Daten können über die Schnittstelle 206 empfangene Daten sein.

Die Daten können die Information enthalten oder sein.

Die Daten können Steuerinformation für die Steuervorrichtung 204 enthalten oder sein.

Der Datenspeicher kann ein EPROM (Erasable Programmable Read-Only Memory; deutsch: löschbarer programmierbarer Nur-Lese-Speicher) enthalten oder sein.

Der Datenspeicher ein EEPROM (Electrically Erasable Programmable Read-Only Memory; deutsch: elektrisch löschbarer programmierbarer Nur-Lese-Speicher) enthalten oder sein.

Der Datenspeicher kann ein Flash-Speicher (deutsch: Blitz-Speicher) enthalten oder sein.

Die Vorrichtung 200 kann ferner enthalten einen Wasserschutz (nicht gezeigt), eingerichtet zum Schützen der Vorrichtung 200 vor Wasser, beispielsweise vor Spritzwasser (beispielsweise vom Reinigen einer Fensterscheibe eines Fahrzeugs) oder vor Regenwasser.

Die Vorrichtung 200 kann ferner enthalten eine elektrische Abschirmung (nicht gezeigt), eingerichtet zum Vermeiden oder Reduzieren von elektrischer und/ oder magnetischer Wechselwirkung nach Außerhalb der Vorrichtung 200.

Die Sensorvorrichtung 102 kann einen Schocksensor enthalten oder ein Schocksensor sein.

Die Sensorvorrichtung 102 kann einen Beschleunigungssensor enthalten oder ein Beschleunigungssensor sein.

Die Sensorvorrichtung 102 kann einen Lichtsensor enthalten oder ein Lichtsensor sein.

Die Sensorvorrichtung 102 kann einen Abstandssensor enthalten oder ein Abstandssensor sein.

Die Sensorvorrichtung 102 kann einen Berührungssensor enthalten oder ein Berührungssensor sein.

Der Berührungssensor kann einen kapazitiven Berührungssensor enthalten oder ein kapazitiver Berührungssensor sein.

Der Berührungssensor kann einen induktiven Berührungssensor enthalten oder ein induktiver Berührungssensor sein.

Die Sensorvorrichtung 102 kann einen Geräuschsensor (beispielsweise ein Mikrophon) enthalten oder ein Geräuschsensor sein.

Die Sensorvorrichtung 102 kann einen Bewegungsmelder enthalten oder ein Bewegungsmelder sein.

Die Sensorvorrichtung 102 kann einen Temperatursensor enthalten oder ein Temperatursensor sein.

Die Sensorvorrichtung 102 kann einen Drucksensor enthalten oder ein Drucksensor sein.

Die Sensorvorrichtung 102 kann einen Lagesensor enthalten oder ein Lagesensor sein.

Die Sensorvorrichtung 102 kann ein Gyroskop enthalten oder sein.

Die Wiedergabevorrichtung 104 kann einen Lautsprecher enthalten oder ein Lautsprecher sein.

Die Wiedergabevorrichtung 104 kann eine Leuchtdiode enthalten oder sein.

Die Wiedergabevorrichtung 104 kann eine Mehrzahl von Leuchtdioden enthalten oder sein.

Die Wiedergabevorrichtung 104 kann eine Leuchtdiode und einen Lichtwellenleiter enthalten oder eine Leuchtdiode und ein Lichtwellenleiter sein.

Die Wiedergabevorrichtung 104 kann eine Leuchtdiode und eine Mehrzahl von Lichtwellenleitern enthalten oder sein.

Die Wiedergabevorrichtung 104 kann eine Mehrzahl von Leuchtdioden und eine Mehrzahl von Lichtwellenleitern enthalten oder sein.

Die Wiedergabevorrichtung 104 kann Leuchtfolie enthalten oder sein.

Die Wiedergabevorrichtung 104 kann eine Anzeige (englisch: Display) enthalten oder sein.

Die Wiedergabevorrichtung 104 kann einen mechanischen Aktuator enthalten oder ein mechanischer Aktuator sein.

Die Wiedergabevorrichtung 104 kann einen Vibrationsmotor enthalten oder ein Vibrationsmotor sein.

Die Wiedergabevorrichtung 104 kann einen Duftgenerator enthalten oder ein Duftgenerator sein.

Die Information kann Klanginformation enthalten oder sein.

Die Klanginformation kann Sprache enthalten oder sein.

Die Klanginformation kann Musik enthalten oder sein.

Die Information kann ein Blinkmuster enthalten oder sein.

Die Information kann ein Bild enthalten oder sein.

Die Information kann ein Foto enthalten oder sein.

Die Information kann ein Video enthalten oder sein.

Die Information kann einen mechanischen Rhythmus enthalten oder ein mechanischer Rhythmus sein.

Gemäß einer Ausführungsform wird eine Einfüllpistole einer Kraftstoffpumpe bereitgestellt werden. Die Einfüllpistole enthält: eine Sensorvorrichtung, eingerichtet zum Erkennen eines Tankvorgangs der Einfüllpistole; eine Wiedergabevorrichtung, eingerichtet zum Wiedergeben von Information; und eine elektrische Energiequelle, eingerichtet zum, basierend auf dem Erkennen des Tankvorgangs, Versorgen der Wiedergabevorrichtung mit elektrischer Energie.

Die Einfüllpistole enthält ferner eine Turbine mit einem Magneten. Die elektrische Energiequelle enthält eine Induktionsvorrichtung, die eingerichtet ist zum Induzieren einer Spannung durch den Magneten.

**FIG. 3** zeigt ein Flussdiagramm 300, das ein Verfahren gemäß einem Ausführungsbeispiel darstellt. Das Verfahren ist ein Verfahren zum Steuern einer Vorrichtung für eine Einfüllpistole einer Kraftstoffpumpe. In 302 wird ein Tankvorgang der Einfüllpistole erkannt. In 304 wird Information mittels einer Wiedergabevorrichtung wiedergegeben. In 306 wird die Wiedergabevorrichtung, basierend auf dem Erkennen des Tankvorgangs, mit elektrischer Energie versorgt.

Das Verfahren kann dazu dienen, die Aufmerksamkeit einer tankenden Person durch optische und/oder akustische Reize auf einen gewünschten Bereich zu lenken.

Gemäß einer Ausführungsform wird mittels des Verfahrens eine Einfüllpistole einer Kraftstoffpumpe gesteuert.

**FIG. 4** zeigt eine Vorrichtung 400 gemäß einem Ausführungsbeispiel. Die Vorrichtung 400 kann eine Einrichtung 400 zur gezielten Steuerung der Aufmerksamkeit beim Tanken sein. Die Einrichtung 400 kann auf einem programmierbaren Controller 402 (deutsch: Steuerung) mit Speicher und mit angeschlossenen Sensoren 408 und Aktoren 410 (beispielsweise Aktuatoren) basieren, deren zum Betrieb erforderlichen elektrische Energie durch Energy-Harvesting gewonnen (beispielsweise mittels eines Generators 404) wird und temporär in einem Energiespeicher 406 gespeichert werden kann. Über eine Schnittstelle 414 kann die Wirkungsweise des Verfahrens bei Bedarf geändert und angepasst werden, beispielsweise mittels eines Programmiergeräts 412.

**FIG. 5** zeigt ein Flussdiagramm 500, das einen Tankvorgang gemäß einem Ausführungsbeispiel darstellt. Der Prozess des Tankens kann in 502 enthalten die Anfahrt an eine Zapfsäule. In 504 kann ein Kraftstoff ausgewählt werden. In 506 kann die Zapfpistole beispielsweise aus einer Zapfsäule entnommen werden. In 508 kann die Zapfpistole beispielsweise in eine Tanköffnung eines Fahrzeugs oder eines Kanisters eingeführt werden. In 510 kann der Tankvorgang ausgelöst werden. In 512 kann der Tankvorgang gestoppt werden. In 514 kann die Zapfpistole herausgenommen werden. In 516 kann die Zapfpistole beispielsweise an die Zapfsäule eingehängt werden. In 518 kann bezahlt werden.

Beispielsweise kann in Schritt 502 die Aufmerksamkeit gezielt auf eine Kraftstoffsorte gelenkt werden, beispielsweise durch zyklisches Blinken der Wiedergabevorrichtung, beispielsweise einer LED. In 506 kann die Einrichtung "aufgeweckt" (d.h. beispielsweise aus einem Ruhezustand in einen Zustand eines normalen Betriebs überführt) werden, beispielsweise durch Versorgen der Wiedergabevorrichtung mit elektrischer Energie von der Energiequelle, und der Tankvorgang kann beginnen. In 510 kann die Aufmerksamkeit des Benutzers optisch auf die Werbefläche gelenkt werden, beispielsweise durch Beleuchten eines Werbeträgers mittels der Wiedergabevorrichtung. In 516 kann sich mit einem akustischen Signal (beispielsweise in Form einer Werbemelodie (englisch: Jingle)) mittels der Wiedergabevorrichtung bedankt werden, und die Wiedergabevorrichtung kann beispielsweise wieder in einen "Schlafen"-Modus (in anderen Worten einen Energiesparmodus) überführt werden, beispielsweise durch Nichtmehr-Versorgen der Wiedergabevorrichtung mit elektrischer Energie von der Energiequelle. In 510 und 512 kann Energy Harvesting durchgeführt werden, während der Kraftstoff fließt.

**FIG. 6** zeigt eine Querschnittsansicht 600 einer Turbine gemäß einem Ausführungsbeispiel. Die Turbine 600 kann Teil eines Generators sein, der aus kinetischer Energie des Kraftstoffes, der durch eine Zapfpistole fließt, elektrische Energie erzeugt wird. Eine Außenwand 602 einer Vorrichtung, die an der Zapfpistole (oder Kraftstoffzuleitung) angebracht werden kann, schützt eine Spule 614 oder mehrere Spulen 614. Die Zapfpistole, von der ein Abschnitt 604 (beispielsweise ein Stück eines Rohres der Zapfpistole) gezeigt ist, kann eine Schraube 606 enthalten, die auf einer (Dreh-)Achse 608 sitzt. Die Achse 608 kann mittels einer Befestigung 610 an der Zapfpistole festgelegt sein. An der Schraube 606 können ein Magnet 612 oder mehrere Magneten 612 (beispielsweise Permanentmagneten) festgelegt sein, beispielsweise mittels einer Befestigung 618. Durch einen Kraftstofffluss in Richtung von Pfeilen 616 kann die Schraube angetrieben werden, und durch den Magneten 612 (oder die Magneten 612) kann in der Spule 614 (oder in den Spulen 614) eine Spannung induziert werden.

**FIG. 7** zeigt eine Ansicht 700 in Flussrichtung der in FIG. 6 gezeigten Turbine.

In einer Ausführungsform kann eine Schraube, die sich vertikal (oder horizontal) dreht bereitgestellt werden. Dazu kann an gegenüberliegenden Stellen das Rohr abgeflacht werden, um die Rotoren aufnehmen zu können. Die Spulen können ebenso außen liegen.

Ein Durchmesser d eines Rohrs der Zapfpistole kann etwa 3 cm betragen. Der Durchfluss F durch das Rohr kann etwa 300 bis 500 cm^3/s betragen. Ein Schlupf der Schraube kann etwa 30 % betragen. Aus diesen Größen kann eine Fließgeschwindigkeit vK des Kraftstoffs berechnet werden, aus der mit dem Schlupf die Drehzahl D des Generators (in Umdrehungen pro Sekunde; englisch: Rotations per second (RPS)) abgeschätzt werden kann.

Die Fläche entsprechend dem Innenrohrdurchmessers d einer Zapfpistole kann etwa 9cm^2 betragen. Bei einem Durchfluss F von 500 cm^3/s kann die Länge der Kraftstoffmenge im Rohr ca. 55cm betragen (oder 33cm bei 300cm^3/s Durchfluss). Die Fließgeschwindigkeit vK 500 kann also theoretisch 55cm/s betragen. Bei einem Schlupf von S (beispielsweise 30%) würde die Drehzahl D des Generators vK x (100 - S)/100 (also 38,5 Umdrehungen pro Sekunde) betragen. Dies kann bei der Auslegung des Generators als Langsamläufer berücksichtigt werden.

**FIG. 8** zeigt eine Einfüllpistole 800 gemäß einem Ausführungsbeispiel. Die Einfüllpistole kann einen Hauptkörper 802 der Zapfpistole enthalten, sowie einen Generator 804, einen Auslösehebel 806, ein Gasrückführungssystem 808, eine Fühlerleitung 810 und ein Auslaufrohr 812.

In einer Ausführungsform kann eine Einrichtung bereitgestellt werden als ein programmierbares System, enthaltend die Komponenten Energy Harvesting, Energiespeicher, Controller (deutsch: Steuerung) mit Datenspeicher und Schnittstellen, Sensoren sowie Aktoren, angebracht an oder integriert in eine Zapfpistole für Kraftstoffe. Die Einrichtung kann mit Hilfe eines externen Programmiergerätes über eine Schnittstelle zum Controller in ihrer Funktionalität änderbar sein.

In einer Ausführungsform kann Energy Harvesting durchgeführt werden durch eine Solarzelle, ein Peltierelement, oder ein Piezoelement, beispielsweise ausgebildet als Peltierelement, beispielsweise ausgebildet als Generator, der durch den Kraftstofffluss angetrieben wird und Strömungsenergie in elektrische Energie umwandelt.

In einer Ausführungsform kann ein Energiespeicher bereitgestellt werden, fest eingebaut oder auswechselbar, beispielsweise enthaltend eine Brennstoffzelle, eine Batterie, einen Akkumulator (kurz: Akku), oder eine Kapazität, beispielsweise ausgebildet als wiederaufladbarer Akkumulator.

In einer Ausführungsform können Sensoren bereitgestellt werden zur Erkennung von Licht, Bewegungen, Lagewinkel, Vibration und/oder Druck.

In einer Ausführungsform können Aktoren bereitgestellt werden zur Erregung der Aufmerksamkeit, wie beispielsweise Vibrationsmotoren, Lautsprecher, Leuchtmittel (wie beispielsweise LEDs oder Leuchtfolien), oder Duftgeneratoren.

In einer Ausführungsform kann ein Controller (deutsch: Steuerung) mit Speicher und Schnittstellen bereitgestellt werden, enthaltend mindestens einen programmierbaren Logikbaustein (PAL, FPGA) oder Mikrocontroller.

In einer Ausführungsform kann ein Programmiergerät bereitgestellt werden zur Änderung der Funktionalität der Einrichtung, wie beispielsweise zeitliche Abfolgen und Dauer von z.B. Beleuchtung oder Tönen. Das Programmiergerät kann die Daten über eine Funkschnittstelle oder kabelgebundene Schnittstelle an die Einrichtung übertragen.

Obwohl die Erfindung vor allem unter Bezugnahme auf bestimmte Ausführungsformen gezeigt und beschrieben wurde, sollte es von denjenigen, die mit dem Fachgebiet vertraut sind, verstanden werden, dass zahlreiche Änderungen bezüglich Ausgestaltung und Details daran vorgenommen werden können, ohne vom Wesen und Bereich der Erfindung, wie er durch die nachfolgenden Ansprüche definiert wird, abzuweichen. Der Bereich der Erfindung wird daher durch die angefügten Ansprüche bestimmt, und es ist beabsichtigt, dass sämtliche Änderungen, welche unter den Wortsinn oder den Äquivalenzbereich der Ansprüche fallen, umfasst werden.

## Patentansprüche

1. Vorrichtung (100, 200, 400) für eine Einfüllpistole (800) einer Kraftstoffpumpe, die Vorrichtung (100, 200, 400) aufweisend:
• eine Sensorvorrichtung (102), eingerichtet zum Erkennen eines Tankvorgangs der Einfüllpistole (800);
• eine Wiedergabevorrichtung (104), eingerichtet zum Wiedergeben von Information; und
• eine elektrische Energiequelle (106), eingerichtet zum, basierend auf dem Erkennen des Tankvorgangs, Versorgen der Wiedergabevorrichtung (104) mit elektrischer Energie,
**dadurch gekennzeichnet, dass** die elektrische Energiequelle (106) aufweist eine Induktionsvorrichtung, eingerichtet zum Induzieren einer Spannung durch einen Magneten (612) in einer Turbine (600) in der Einfüllpistole (800).

2. Vorrichtung (100, 200, 400) gemäß Anspruch 1, ferner aufweisend:
einen Energiespeicher (202, 406), eingerichtet zum Speichern von elektrischer Energie.

3. Vorrichtung (100, 200, 400) gemäß einem der Ansprüche 1 bis 2, ferner aufweisend:
eine Steuervorrichtung (204), eingerichtet zum,
basierend auf dem Erkennen des Tankvorgangs, Steuern des Versorgens der Wiedergabevorrichtung (104) mit elektrischer Energie.

4. Vorrichtung (100, 200, 400) gemäß Anspruch 3,
wobei die Steuervorrichtung (204) eingerichtet ist zum Steuern des Versorgens der Wiedergabevorrichtung (104) mit elektrischer Energie, so dass die Wiedergabevorrichtung (104) vor einem Beginn des erkannten Tankvorgangs mit elektrischer Energie versorgt wird.

5. Vorrichtung (100, 200, 400) gemäß einem der Ansprüche 3 oder 4,
wobei die Steuervorrichtung (204) eingerichtet ist zum Steuern des Versorgens der Wiedergabevorrichtung (104) mit elektrischer Energie, so dass die Wiedergabevorrichtung (104) über einen vorgegebenen Zeitraum nach einem Ende des erkannten Tankvorgangs hinweg mit elektrischer Energie versorgt wird.

6. Vorrichtung (100, 200, 400) gemäß einem der Ansprüche 3 bis 5,
wobei die Steuervorrichtung (204) eine programmierbare Logik aufweist.

7. Vorrichtung (100, 200, 400) gemäß einem der Ansprüche 1 bis 6, ferner aufweisend:
eine Schnittstelle, eingerichtet zum Empfangen von Daten.

8. Vorrichtung (100, 200, 400) gemäß Anspruch 7,
wobei die Daten die Information aufweisen.

9. Vorrichtung (100, 200, 400) gemäß einem der Ansprüche 7 oder 8, ferner aufweisend:
eine Steuervorrichtung (204), eingerichtet zum,
basierend auf dem Erkennen des Tankvorgangs, Steuern des Versorgens der Wiedergabevorrichtung (104) mit elektrischer Energie;
wobei die Daten Steuerinformation für die Steuervorrichtung aufweisen.

10. Einfüllpistole (800) einer Kraftstoffpumpe mit einer Vorrichtung gemäß einem der vorstehenden Ansprüche.

11. Verfahren zum Steuern einer an einer Einfüllpistole (800) einer Kraftstoffpumpe anbringbaren Vorrichtung (100, 200, 400), das Verfahren aufweisend:
• Erkennen eines Tankvorgangs der Einfüllpistole (800); und
• Wiedergeben von Information mittels einer Wiedergabevorrichtung (104);
• **gekennzeichnet durch** ein Versorgen, basierend auf dem Erkennen des Tankvorgangs, der Wiedergabevorrichtung (104) mit elektrischer Energie, mittels einer elektrischen Energiequelle (106), die eine Induktionsvorrichtung, eingerichtet zum Induzieren einer Spannung durch einen Magneten (612) in einer Turbine (600) in der Einfüllpistole (800), aufweist.

12. Verfahren gemäß Anspruch 11 zum Steuern einer Einfüllpistole (800) einer Kraftstoffpumpe.

## Claims

1. Device (100, 200, 400) for a fuel nozzle (800) of a fuel pump, the device (100, 200, 400) comprising:
• a sensor device (102), configured to recognize a refueling process of the fuel nozzle (800);
• an output device (104), configured to output information; and
• an electric energy source (106), configured to supply electric energy to the output device (104) based on the recognizing of the refueling process,
**characterized in that** the electric energy source (106) comprises an induction device configured to induce a voltage by a magnet (612) in a turbine (600) of the fuel nozzle (800).

2. Device (100, 200, 400) according to claim 1, further comprising:
an energy storage (202, 406) configured to store electric energy.

3. Device (100, 200, 400) according to one of claims 1 or 2, further comprising:
a controller (204) configured to control the supply of electric energy to the output device (104) based on the recognition of the refueling process.

4. Device (100, 200, 400) according to claim 3,
wherein the controller (204) is configured to control the supply of electric energy to the output device (104) such that the output device (104) is supplied with electric energy before the start of the recognized refueling process.

5. Device (100, 200, 400) according to one of claims 3 or 4,
wherein the controller (204) is configured to control the supply of electric energy to the output device (104) such that the output device (104) is supplied with electric energy over a given duration after the end of the recognized refueling process.

6. Device (100, 200, 400) according to one of claims 3 to 5,
wherein the controller (204) comprises a programmable logic.

7. Device (100, 200, 400) according to one of claims 1 to 6, further comprising:
an interface configured to receive data.

8. Device (100, 200, 400) according to claim 7,
wherein the data comprise information.

9. Device (100, 200, 400) according to one of claims 7 or 8, further comprising:
a controller (204) configured to control the supply of electric energy to the output device (104) based on the recognition of the refueling process;
wherein the data comprise control information for the controller.

10. Fuel nozzle (800) of a fuel pump comprising the device according to one of the preceding claims.

11. Method for controlling a device (100, 200, 400) attachable at a fuel nozzle (800) of a fuel pump, the method comprising:
• recognizing a refueling process of the fuel nozzle (800); and
• replay information by an output device (104);
• **characterized by** supplying electric energy to the output device (104), based on the recognition of the refueling process, by an electric energy source (106) comprising an induction device configured to induce a voltage by a magnet (612) in a turbine (600) of the fuel nozzle (800).

12. Method according to claim 11 for controlling a fuel nozzle (800) of a fuel pump.

## Revendications

1. Dispositif (100, 200, 400) pour un pistolet de remplissage (800) d'une pompe à carburant, le dispositif (100, 200, 400) comprenant :
• un dispositif à capteurs (102) conçu pour la détection d'un processus de ravitaillement du pistolet de remplissage (800) ;
• un dispositif de reproduction (104) conçu pour la reproduction d'informations ; et
• une source d'énergie électrique (106) conçue pour alimenter le dispositif de reproduction (104) en énergie électrique sur la base de la détection du processus de ravitaillement,
**caractérisé en ce que** la source d'énergie électrique (106) comprend un dispositif à induction conçu pour induire une tension à travers un aimant (612) dans une turbine (600) dans le pistolet de remplissage (800).

2. Dispositif (100, 200, 400) selon la revendication 1, comprenant en outre :
un accumulateur d'énergie (202, 406) conçu pour l'accumulation d'énergie électrique.

3. Dispositif (100, 200, 400) selon l'une des revendications 1 à 2, comprenant en outre :
un dispositif de commande (204) conçu pour contrôler l'alimentation du dispositif de reproduction (104) en énergie électrique sur la base de la détection du processus de ravitaillement.

4. Dispositif (100, 200, 400) selon la revendication 3,
le dispositif de commande (204) étant conçu pour contrôler l'alimentation du dispositif de reproduction (104) en énergie électrique de façon à ce que le dispositif de reproduction (104) soit alimenté avant le début du processus de ravitaillement détecté.

5. Dispositif (100, 200, 400) selon l'une des revendications 3 ou 4,
le dispositif de commande (204) étant conçu pour contrôler l'alimentation du dispositif de reproduction (104) en énergie électrique de façon à ce que le dispositif de reproduction (104) soit alimenté en énergie électrique sur une période prédéterminée après la fin d'un processus de ravitaillement détecté.

6. Dispositif (100, 200, 400) selon l'une des revendications 3 à 5,
le dispositif de commande (204) comprenant une logique programmable.

7. Dispositif (100, 200, 400) selon l'une des revendications 1 à 6, comprenant en outre :
une interface conçue pour la réception de données.

8. Dispositif (100, 200, 400) selon la revendication 7,
les données comprenant les informations.

9. Dispositif (100, 200, 400) selon l'une des revendications 7 ou 8, comprenant en outre :
un dispositif de commande (204) conçu pour contrôler l'alimentation en énergie électrique du dispositif de reproduction (104) sur la base de la détection du processus de ravitaillement ;
les données comprenant des informations de commande pour le dispositif de commande.

10. Pistolet de remplissage (800) d'une pompe à carburant avec un dispositif selon l'une des revendications précédentes.

11. Procédé de commande d'un dispositif (100, 200, 400) pouvant être monté sur un pistolet de remplissage (800) d'une pompe à carburant, ce procédé comprenant :
• la détection d'un processus de ravitaillement du pistolet de remplissage (800) ; et
• la reproduction d'informations au moyen d'un dispositif de reproduction (104) ;
• **caractérisé par** une alimentation, sur la base de la détection du processus de ravitaillement, du dispositif de reproduction (104) en énergie électrique, au moyen d'une source d'énergie électrique (106), qui comprend un dispositif à induction conçu pour induire une tension à travers un aimant (612) dans une turbine (600) dans le pistolet de remplissage (800).

12. Procédé selon la revendication 11 pour le contrôle d'un pistolet de remplissage (800) d'une pompe à carburant.
